# FASCICULE DE BREVET EUROPEEN

(11) **EP 1 751 403 B1**
(45) Date de publication et mention de la délivrance du brevet: **07.11.2007**
(21) Numéro de dépôt: 05762748.1
(22) Date de dépôt: 19.05.2005
(51) Int. Cl.: F01L 3/10

(54) **DISPOSITIF D'ACTIONNEMENT DE SOUPAPES**
VENTILTRIEBVORRICHTUNG
VALVE ACTUATING DEVICE

(30) Priorité: 19.05.2004 FR 0450999
(43) Date de publication de la demande: 14.02.2007
(73) Titulaire: Peugeot Citroën Automobiles, 78140 Vélizy-Villacoublay (FR)
(72) Inventeur: GIRARD, Didier, F-95180 MENUCOURT (FR)
(74) Mandataire: Ménès, Catherine
(86) Numéro de dépôt international: PCT/FR2005/050345
(87) Numéro de publication internationale: WO 2005/112543

(56) Documents cités:
- EP-A- 1 357 264
- WO-A-00/61922
- WO-A-00/65203
- DE-A1- 19 506 566
- DE-A1- 19 631 909
- FR-A- 2 714 998

## Description

L'invention se rapporte à un dispositif d'actionnement de soupapes.

L'invention concerne plus particulièrement un dispositif d'actionnement d'au moins une paire de soupapes de moteur à combustion interne disposé dans un boîtier du type comportant, pour chaque soupape, des moyens d'aimantation, au moins un ressort sollicitant la soupape vers une position d'équilibre et comprenant une extrémité fixe rendue solidaire d'une butée réglable et une extrémité mobile rendue solidaire en translation de la soupape, la butée réglable comportant des moyens d'engrènement aptes à coopérer avec des moyens d'engrènement conjugués d'un organe de commande pour permettre le déplacement de la butée par rapport au boîtier, de façon à régler la tare du ressort.

Un tel dispositif est décrit dans le document WO0065203A1. Pour effectuer le réglage de la tare des ressorts de soupapes, le dispositif décrit dans ce document utilise un outil introduit entre deux actionneurs de soupapes adjacents L'outil est constitué d'une tige pourvue à son extrémité d'une portion de disque dont la bordure présente un secteur denté. Le secteur denté de l'outil est destiné à s'engrener avec une roue dentée dont la rotation commande le déplacement d'un équipage mobile solidaire d'une extrémité d'un ressort.

Cependant, le réglage de la tare d'un ressort selon ce dispositif connu est malaisé. En effet, l'outil doit être introduit avec une certaine orientation dans le dispositif, pour permettre au secteur denté de pénétrer dans le dispositif. L'outil est ensuite déplacé latéralement vers la roue dentée de l'équipage mobile associé à un ressort. Le secteur denté doit ensuite être amené en aveugle dans une position d'engrènement avec la roue dentée. Dans cette position difficile à atteindre, le secteur denté peut être mis en rotation pour effectuer le réglage de la tare du ressort. Lorsque les ressorts de deux soupapes adjacentes doivent être réglés, l'outil ayant assuré le réglage d'un premier ressort doit être déplacé latéralement pour engrener avec la roue dentée adjacente selon la même procédure.

La structure d'un tel dispositif de commande de soupape engendre donc des opérations de réglage complexes qui sont difficilement compatibles avec une production industrielle à grande échelle. De plus, la complexité des opérations nécessaires au réglage de la tare des ressorts est susceptible d'entraîner des erreurs de réglage.

Un but de la présente invention est de pallier tout ou partie des inconvénients de l'art antérieur relevés ci-dessus.

A cette fin, le dispositif d'actionnement selon l'invention, par ailleurs conforme à la définition générique qu'en donne le préambule ci-dessus, est essentiellement caractérisé en ce que l'organe de commande est placé à demeure dans le boîtier de façon adjacente aux butées réglables des deux soupapes d'une même paire, le boîtier comportant des moyens de guidage et de positionnement de l'organe de commande sélectivement dans deux positions d'engrènement respectivement avec les deux butées réglables.

Par ailleurs, l'invention peut comporter l'une ou plusieurs des caractéristiques suivantes :
- les deux butées réglables d'une paire de soupapes sont situées dans des plans distincts décalés selon une direction de déplacement principal de l'organe de commande,
- le dispositif comporte des moyens de blocage de l'organe de commande dans une position désactivée interdisant le déplacement d'une butée réglable,
- la position désactivée correspond à un engrènement simultané de l'organe de commande avec les deux butées réglables d'une paire de soupapes,
- les moyens de blocage de l'organe comportent un axe mobile dans le boîtier apte à coopérer avec le corps de l'organe de commande,
- l'organe de commande est monté coulissant dans le boîtier,
- la direction de coulissement de l'organe de commande est sensiblement parallèle aux directions de déplacements soupapes,
- la butée et l'organe de commande coopèrent en engrènement lors de leur rotation respective, et lorsque l'organe de commande est dans une position d'engrènement, les axes de rotation respectifs de la butée et l'organe de commande sont sensiblement parallèles
- la butée comporte d'une bague taraudée montée sur le filetage extérieur d'une douille pourvue des moyens d'engrènement, la douille étant montée libre en rotation et bloquée en translation par rapport au boîtier, la bague taraudée étant bloquée en rotation par rapport au boîtier, de façon que la rotation de la douille entraîne le déplacement de la bague taraudée le long de ladite douille,
- la douille a une forme générale d'un tube cylindrique dont une extrémité comporte une collerette, et en ce que les moyens d'engrènement sont formés sur la collerette,
- les moyens de guidage et de positionnement comportent des moyens élastique sollicitant l'organe de commande vers l'une des positions d'engrènement,
- l'organe de commande comporte un corps en forme de tige et une roue dentée formée au niveau d'une des extrémité du corps,
- l'organe de commande a une extrémité sensiblement affleurante au niveau d'une face du boîtier et comportant des moyens d'accouplement avec un organe de réglage,
- le dispositif comprend, pour chaque soupape, une palette rendue solidaire en translation de la tige de la soupape, la palette étant disposée entre deux moyens d'aimantation, le dispositif comportant également deux ressorts antagonistes sollicitant l'ensemble soupape/palette vers une position d'équilibre.

D'autres particularités et avantages apparaîtront à la lecture de la description ci-après, faite en référence aux figures dans lesquelles :
- la figure 1 représente une vue en coupe longitudinale et schématique d'une soupape électromagnétique à laquelle peut s'appliquer l'invention,
- la figure 2 représente une vue en perspective illustrant schématiquement un dispositif d'actionnement de soupape selon l'invention, monté sur une culasse de moteur à combustion interne,
- la figure 3 représente une vue en perspective représentant schématiquement une partie de l'agencement d'un dispositif d'actionnement d'une paire de soupapes selon l'invention,
- la figure 4 représente une section verticale d'une partie du dispositif d'actionnement selon la ligne EE de la figure 3,
- la figure 5 représente une vue en perspective éclatée d'une partie du dispositif d'actionnement des figures 3 et 4, illustrant une partie du mécanisme de commande d'une des deux soupapes,
- la figure 6 représente une vue en coupe transversale du dispositif selon la ligne DD de la figure 3 ou selon la ligne BB de la figure 7,
- la figure 7 représente une vue en coupe horizontale du dispositif selon la ligne AA de la figure 6,
- la figure 8 représente une vue de côté d'une partie seulement du dispositif de la figure 3 dans une première position de fonctionnement,
- la figure 9 représente une vue de dessus de l'agencement de la figure 8,
- la figure 10 représente une vue analogue à celle de la figure 8, dans une seconde position de fonctionnement.

L'invention s'applique aux soupapes de moteur à combustion interne actionnées de façon électromagnétique. La figure 1 illustre un exemple d'actionneur d'une telle soupape dite "soupape électromagnétique". L'actionneur comprend classiquement une partie mobile constituée d'une tige 14 dont une extrémité est solidaire d'une palette 3 disposée entre deux électro-aimants 4, 5 (cf. également figure 4). L'autre extrémité de la tige 14 mobile est en appui sur l'extrémité de la tige de la soupape 1

Deux ressorts supérieur 6 et inférieur 7 sont montés de façon antagoniste sur l'ensemble tige /soupape 14, 1 de façon à solliciter cet ensemble vers une position d'équilibre (position représentée à la figure 1). Chacun des ressorts 6, 7 comprend une extrémité fixe rendue solidaire d'une butée fixe et une extrémité mobile rendue solidaire en translation directement ou indirectement de la soupape et/ou de la tige mobile 14. La palette 3 est soumise à l'action des électro-aimants 4, 5, de façon à déplacer et bloquer la soupape 1 en position ouverte ou fermée. La palette 3 et la soupape 1 peuvent être balancées par les ressorts 6, 7 entre les deux positions ouverte et fermée. La tare des ressorts 5, 6 doit être réglée de façon que, lorsque les électro-aimants 4, 5 ne sont pas activés, la soupape 1 et la palette 3 sont disposés dans la position d'équilibre entre les positions ouverte et fermée.

En général, seul l'un des deux ressorts 6 associés à une soupape 1 a une tare réglable, pour permettre d'égaliser sa tare avec celle de l'autre ressort 7.

Comme représenté à la figure 2, le mécanisme de commande des soupes 1 est en général intégré dans un boîtier 2 appelé "actionneur" qui est monté directement ou indirectement sur la culasse 19 d'un moteur à combustion interne.

Les figures 3 et 4 représente une partie du mécanisme de la figure 1. Par soucis de simplification, les éléments identiques à ceux décrits ci-dessus sont désignés par les mêmes références numériques et ne seront pas décrits en détail une seconde fois.

Comme illustré aux figures 4 et 5, le ressort supérieur 6 du mécanisme a une première extrémité inférieure mobile qui est rendue solidaire de la tige 14 mobile au moyen d'une coupelle 20 inférieure et un dispositif d'accrochage conique 21. L'extrémité supérieure du ressort 6 est rendue solidaire d'une rondelle d'appui 46 comprenant, par exemple, trois anneaux (cf. figure 5). La rondelle d'appui 46 est elle-même montée sur une bague 36 taraudée vissée sur le filetage extérieur d'une douille 26 cylindrique.

La douille 26 est montée libre en rotation et bloquée en translation par rapport au boîtier 2. Plus précisément, la douille 26 comporte à son extrémité supérieure une collerette en appui sur le corps de l'actionneur (électro-aimant 5 par exemple) par l'intermédiaire d'une rondelle d'appui 22. Une denture est formée sur la bordure extérieure de la collerette de la douille 26 (cf. figure 5 notamment).

La bague 36 taraudée est bloquée en rotation par rapport au boîtier 2. Par exemple, comme représenté à la figure 7, la bague 36 taraudée comporte des épaulements 23 qui s'engagent dans des logements dans le corps du boîtier 2 et empêchent la rotation de la bague 36 autour de son axe.

Selon cet agencement, la rotation de douille 26 entraîne le déplacement de la bague 36 taraudée vers le long de ladite douille 26. Le sens de déplacement de la bague 36 taraudée le long de la douille 26 est déterminé par le sens de rotation de la douille 26.

L'ensemble constitué de la douille 26, de la bague 36 taraudée et de la rondelle d'appui 46 forme une butée 16 réglable pour l'extrémité supérieure du ressort 6 comme décrit plus en détail ci-après.

La denture de la douille 26 est destinée à coopérer avec un filetage complémentaire d'un organe 10 de commande de forme oblongue de préférence. A cet effet, le boîtier 2 comporte un logement 11 pour l'organe 10 situé à proximité des butées réglables 16 des deux soupapes 1 d'une même paire de soupapes.

L'organe 10 de commande comporte, par exemple, un corps en forme de tige et une roue dentée 8 formée au niveau d'une des extrémité du corps. L'organe 10 de commande est de préférence placé à demeure dans le boîtier 2. Le logement 11 du boîtier 2 est conformé pour guider l'organe de commande 10, de façon à permettant son déplacement sélectivement dans deux positions d'engrènement respectivement avec les deux butées réglables 16.

Les butées 16 et l'organe de commande 10 coopèrent en engrènement lors de leur rotation respective. De préférence, les axes de rotation respectifs de la butée 16 et l'organe de commande 10 sont sensiblement parallèles.

L'organe 10 de commande est monté coulissant dans le boîtier 2 selon la direction de l'axe de symétrie longitudinal de son corps. De plus, cette direction de coulissement de l'organe 10 de commande est de préférence parallèle aux directions de déplacements des tiges 14 mobiles en appui sur les soupapes 1.

Le logement 11 pour l'organe de commande 10 débouche sur une face du boîtier 2 de façon à permettre à l'extrémité de l'organe 10 située à l'opposée de la roue dentée 8 d'affleurer vers l'extérieur du boîtier 2. Cette extrémité affleurante de l'organe 10 de commande présente des moyens 25 d'accouplement, tels qu'une empreinte ou une forme appropriée permettant son accouplement avec un organe de réglage extérieur (non représenté). L'organe de réglage peut être, par exemple, une douille ou une clé manipulée manuellement par un opérateur ou par un robot.

Avantageusement, les deux butées réglables 16 de la paire de soupapes 1 sont situées respectivement dans deux plans distincts décalés selon une direction principale de déplacement de l'organe de commande 10 (cf. figure 4).

Comme illustré à la figure, 8, les roues dentées des deux butées réglables 16 peuvent être situées dans des plans distincts faiblement décalés selon la direction de déplacement de l'organe 10 de commande. Un faible décalage des roues dentées tel que décrit précédemment permet de disposer l'organe 10 de commande dans une troisième position dite désactivée dans laquelle l'organe 10 de commande engrène en même temps avec les deux butées réglables 16 d'une paire de soupapes 1. Dans cette configuration la rotation des butées 16 et de l'organe 10 est "autobloquée".

Des moyens 15, 17 de blocage de l'organe 10 de commande dans la position désactivée peuvent être prévus. Comme illustré aux figures 6 et 9 notamment, ces moyens de blocage peuvent comprendre une vis pointeau 15 montée dans un taraudage du boîtier 2 et dont l'extrémité est apte à venir s'engager dans une rainure conjuguée 17 formée sur le corps de l'organe 10 de commande.

Des moyens élastiques tels qu'un ressort 24 peuvent également être montés sur l'organe 10 de commande de façon à solliciter ce dernier vers une des positions d'engrènement. Par exemple, le ressort 24 est enfilé sur le corps de l'organe 10 de commande et a une extrémité en appui sur un circlips 27 montée sur ce même corps de l'organe 10. L'autre extrémité du ressort 24 peut venir en appui sur un épaulement formé par le logement 11 pour l'organe 10 à l'intérieur du boîtier 2.

Le fonctionnement de l'exemple de réalisation de l'invention dont la structure a été décrite ci-dessus va à présent être expliqué.

Lors de son montage, l'actionneur 2 peut être disposé de sorte que l'organe 10 de commande est bloqué dans sa position désactivée. C'est-à-dire que le corps de l'organe de commande est bloqué par la vis pointeau 15 de façon que la roue dentée 8 de l'organe 10 de commande engrène avec les deux butées réglables en même temps (position représentée à la figure 8).

S'il est nécessaire de régler la tare d'un premier ressort, par exemple, le ressort 6 situé à droite sur la figure 10 (à gauche sur la figure 4), un opérateur peut dévisser la vis pointeau 15 pour libérer l'organe de commande 10. Lorsque la vis pointeau 15 ne forme plus un blocage pour l'organe 10 de commande, ce dernier est déplacé automatiquement vers le haut dans son logement 11 sous l'action du ressort 24 monté sur son corps. Avantageusement, le dispositif peut être dimensionné de façon que le ressort 24 place l'organe 10 dans une position d'équilibre haute dans laquelle la roue dentée 8 engrène uniquement avec la denture de la douille 26 de la butée réglable 16 du premier ressort 6 (position représentée à la figure 10).

L'organe 10 de commande peut ensuite être pivoté à l'aide d'un organe de réglage comme décrit précédemment, de façon à régler la tare du ressort 6 concerné.

Si l'autre ressort 6 adjacent (à droite sur la figure 4 et à gauche sur la figure 10) doit également être réglé, l'organe de réglage peut être accouplé à l'organe 10 de commande en exerçant sur ce dernier une pression vers l'intérieur du boîtier 2. L'organe 10 de commande est ainsi translaté vers le bas dans le boîtier 2 jusqu'à une une position basse dans laquelle la roue dentée 8 engrène cette fois uniquement avec le filetage de la douille 26 de la butée réglable 16 du second ressort (position non représentée aux figures par soucis de concision) A cet effet, le boîtier 2 peut former une butée pour l'organe 10 de commande limitant son déplacement vers l'intérieur du boîtier 2, au niveau de cette position basse.

Lorsque la tare des deux ressorts 6 est réglée, la vis pointeau 15 de blocage peut à nouveau être serrée pour garantir un réglage stable des ressorts 6. Le système peut être dimensionné de façon que, à partir de la position d'équilibre haute, le serrage de la vis pointeau entraîne la translation automatique de l'organe 10 de commande vers la position désactivée. Par exemple, la vis 15 de blocage peut coopérer avec des plans inclinés formé par la rainure 17 du corps de l'organe de commande 10

Ainsi, tout en étant de structure simple et peu coûteuse, le dispositif de commande selon l'invention permet, dans un volume réduit de garantir un réglable simple et fiables des ressorts de soupapes. L'invention n'est bien entendu pas limitée à l'exemple de réalisation décrit ci-dessus.

## Revendications

1. Dispositif d'actionnement d'au moins une paire de soupapes (1) de moteur à combustion interne disposé dans un boîtier (2) du type comportant, pour chaque soupape (1), des moyens (4, 5) d'aimantation, au moins un ressort (6) sollicitant la soupape (1) vers une position d'équilibre et comprenant une extrémité fixe rendue solidaire d'une butée réglable (16) et une extrémité mobile rendue solidaire en translation de la soupape (1), la butée (16) réglable comportant des moyens (26) d'engrènement aptes à coopérer avec des moyens (8) engrènement conjugués d'un organe de commande (10) pour permettre le déplacement de la butée (16) par rapport au boîtier (2), de façon à régler la tare du ressort (6), **caractérisé en ce que** l'organe de commande (10) est placé à demeure dans le boîtier (2) de façon adjacente aux butées réglables (16) des deux soupapes (1) d'une même paire, le boîtier (2) comportant des moyens de guidage et de positionnement de l'organe de commande (10) sélectivement dans deux positions d'engrènement respectivement avec les deux butées réglables (16).

2. Dispositif selon la revendication 1, **caractérisé en ce que** les deux butées réglables (16) d'une paire de soupapes (1) sont situées dans des plans distincts décalés selon une direction de déplacement principal de l'organe de commande (10).

3. Dispositif selon la revendication 1 ou 2, **caractérisé en ce qu'**il comporte des moyens (15, 17) de blocage de l'organe (10) de commande dans une position désactivée interdisant le déplacement d'une butée (16) réglable.

4. Dispositif selon la revendication 3, **caractérisé en ce que** la position désactivée correspond à un engrènement simultané de l'organe (10) de commande avec les deux butées réglables (16) d'une paire de soupapes (1).

5. Dispositif selon la revendication 3 ou 4 **caractérisé en ce que** les moyens de blocage de l'organe (10) comportent un axe (15) mobile dans le boîtier (2) apte à coopérer avec le corps (17) de l'organe (10) de commande.

6. Dispositif selon l'une quelconque des revendications précédentes, **caractérisé en ce que** l'organe (10) de commande est monté coulissant dans le boîtier (2).

7. Dispositif selon la revendication 6, **caractérisé en ce que** la direction de coulissement de l'organe (10) de commande est sensiblement parallèle aux directions de déplacements soupapes (1).

8. Dispositif selon l'une quelconque des revendications précédentes, **caractérisé en ce que** la butée (16) et l'organe de commande (10) coopèrent en engrènement lors de leur rotation respective, et **en ce que** lorsque l'organe de commande (10) est dans une position d'engrènement, les axes de rotation respectifs de la butée (16) et l'organe de commande (10) sont sensiblement parallèles.

9. Dispositif selon l'une quelconque des revendications précédentes, **caractérisé en ce que** la butée (16) comporte d'une bague (36) taraudée montée sur le filetage extérieur d'une douille (26) pourvue des moyens d'engrènement, la douille (26) étant montée libre en rotation et bloquée en translation par rapport au boîtier (2), et **en ce que** la bague (36) taraudée est bloquée en rotation par rapport au boîtier (2), de façon que la rotation de la douille (26) entraîne le déplacement de la bague (36) taraudée le long de ladite douille (26).

10. Dispositif selon la revendication 9, **caractérisé en ce que** la douille (26) a une forme générale d'un tube cylindrique dont une extrémité comporte une collerette, et **en ce que** les moyens d'engrènement sont formés sur la collerette.

11. Dispositif selon l'une quelconque des revendications précédentes, **caractérisé en ce que** les moyens de guidage et de positionnement comportent des moyens (24) élastique sollicitant l'organe de commande (10) vers l'une des positions d'engrènement.

12. Dispositif selon l'une quelconque des revendications précédentes, **caractérisé en ce que** l'organe de commande (10) comporte un corps en forme de tige et une roue dentée (8) formée au niveau d'une des extrémité du corps.

13. Dispositif selon l'une quelconque des revendications précédentes, **caractérisé en ce que** l'organe de commande (10) a une extrémité sensiblement affleurante au niveau d'une face du boîtier (2) et comportant des moyens (14) d'accouplement avec un organe de réglage.

14. Dispositif selon l'une quelconque des revendications précédentes, **caractérisé en ce qu'**il comprend, pour chaque soupape (1), une palette (3) rendue solidaire en translation de la tige de la soupape (1), la palette (3) étant disposée entre deux moyens (4, 5) d'aimantation, et deux ressorts (6, 7) antagonistes sollicitant l'ensemble soupape/palette (1, 3) vers une position d'équilibre.

15. Moteur à combustion interne muni d'au moins une paire de soupapes, **caractérisé en ce qu'**il comporte un dispositif d'actionnement conforme à l'une quelconque des revendications précédentes.

## Claims

1. Device for actuating at least one pair of valves (1) of an internal combustion engine positioned inside a casing (2) of the type comprising, for each valve (1), magnetizing means (4, 5), at least one spring (6) urging the valve (1) into a position of equilibrium and comprising a fixed end secured to an adjustable stop (16) and a moving end translationally secured to the valve (1), the adjustable stop (16) comprising meshing means (26) able to collaborate with mating meshing means (8) belonging to a control member (10) so as to allow the stop (16) to be moved with respect to the casing (2) so as to adjust the preload on the spring (6), **characterized in that** the control member (10) is permanently sited inside the casing (2) adjacent to the adjustable stops (16) of the two valves (1) of the same pair, the casing (2) comprising means for guiding and positioning the control member (10) selectively in two positions in which it meshes with the respective one of the two adjustable stops (16).

2. Device according to Claim 1, **characterized in that** the two adjustable stops (16) of a pair of valves (1) are situated in distinct planes offset in a main direction of travel of the control member (10).

3. Device according to Claim 1 or 2, **characterized in that** it comprises means (15, 17) for immobilizing the control member (10) in a deactivated position preventing an adjustable stop (16) from being moved.

4. Device according to Claim 3, **characterized in that** the deactivated position corresponds to the control member (10) being in mesh with both adjustable stops (16) of one pair of valves (1) simultaneously.

5. Device according to Claim 3 or 4, **characterized in that** the means of immobilizing the member (10) comprise a spindle (15) able to move in the casing (2) and able to collaborate with the body (17) of the control member (10).

6. Device according to any one of the preceding claims, **characterized in that** the control member (10) is mounted such that it can slide in the casing (2).

7. Device according to Claim 6, **characterized in that** the direction of sliding of the control member (10) is substantially parallel to the directions of travel of the valves (1).

8. Device according to any one of the preceding claims, **characterized in that** the end stop (16) and the control member (10) collaborate in meshing as they are respectively turned, and **in that** when the control member (10) is in a meshed position, the respective axes of rotation of the end stop (16) and the control member (10) are substantially parallel.

9. Device according to any one of the preceding claims, **characterized in that** the end stop (16) comprises a tapped ring (36) mounted on the external screw thread of a sleeve (26) provided with meshing means, the sleeve (26) being mounted free to rotate and prevented from translational movement with respect to the casing (2), and **in that** the tapped ring (36) is prevented from rotating with respect to the casing (2) so that rotation of the sleeve (26) causes the tapped ring (36) to move along the said sleeve (26).

10. Device according to Claim 9, **characterized in that** the sleeve (26) has the overall shape of a cylindrical tube one end of which is flanged, and **in that** the meshing means are formed on the flange.

11. Device according to any one of the preceding claims, **characterized in that** the guiding and positioning means comprise elastic means (24) urging the control member (10) towards one of the meshing positions.

12. Device according to any one of the preceding claims, **characterized in that** the control member (10) comprises a body in the form of a rod and a toothed wheel (8) formed at one of the ends of the body.

13. Device according to any one of the preceding claims, **characterized in that** the control member (10) has one end substantially flush with one face of the casing (2) and comprises means (14) of coupling with an adjusting member.

14. Device according to any one of the preceding claims, **characterized in that** it comprises, for each valve (1), a paddle (3) secured in terms of translation to the stem of the valve (1), the paddle (3) being positioned between two magnetizing means (4, 5) and two antagonistic springs (6, 7) urging the valve/paddle assembly (1, 3) towards a position of equilibrium.

15. Internal combustion engine equipped with at least one pair of valves, **characterized in that** it comprises an actuating device according to any one of the preceding claims.

## Patentansprüche

1. Vorrichtung zur Betätigung mindestens eines Paars von Ventilen (1) eines Verbrennungsmotors, die in einem Gehäuse (2) angeordnet ist, von dem Typ, der für jedes Ventil (1) Magnetisierungsmittel (4, 5) aufweist, wobei mindestens eine Feder (6) das Ventil (1) in eine Gleichgewichtsstellung beaufschlagt und ein festes Ende, das fest mit einem einstellbaren Anschlag (16) verbunden ist, und ein bewegliches Ende aufweist, das mit dem Ventil (1) in Translation fest verbunden ist, wobei der einstellbare Anschlag (16) Eingriffsmittel (26) aufweist, die in der Lage sind, mit zugeordneten Eingriffsmitteln (8) eines Steuerorgans (10) zusammenzuwirken, um die Verschiebung des Anschlags (16) bezüglich des Gehäuses (2) zu ermöglichen, damit die Tarierung der Feder (6) eingestellt wird, **dadurch gekennzeichnet, dass** das Steuerorgan (10) auf Dauer im Gehäuse (2) neben den einstellbaren Anschlägen (16) der zwei Ventile (1) eines gleichen Paars angeordnet ist, wobei das Gehäuse (2) Mittel zur selektiven Führung und Positionierung des Steuerorgans (10) in zwei Eingriffsstellungen mit den zwei einstellbaren Anschlägen (16) aufweist.

2. Vorrichtung nach Anspruch 1, **dadurch gekennzeichnet, dass** die zwei einstellbaren Anschläge (16) eines Paars von Ventilen (1) sich in unterschiedlichen Ebenen befinden, die gemäß einer Hauptverschiebungsrichtung des Steuerorgans (10) versetzt sind.

3. Vorrichtung nach Anspruch 1 oder 2, **dadurch gekennzeichnet, dass** sie Mittel (15, 17) zur Blockierung des Steuerorgans (10) in einer deaktivierten Stellung aufweist, die die Verschiebung eines einstellbaren Anschlags (16) verhindert.

4. Vorrichtung nach Anspruch 3, **dadurch gekennzeichnet, dass** die deaktivierte Stellung einem gleichzeitigen Eingriff des Steuerorgans (10) mit den zwei einstellbaren Anschlägen (16) eines Paars von Ventilen (1) entspricht.

5. Vorrichtung nach Anspruch 3 oder 4, **dadurch gekennzeichnet, dass** die Blockiermittel des Organs (10) eine im Gehäuse (2) bewegliche Achse (15) aufweisen, die mit dem Körper (17) des Steuerorgans (10) zusammenwirken kann.

6. Vorrichtung nach einem der vorhergehenden Ansprüche, **dadurch gekennzeichnet, dass** das Steuerorgan (10) gleitend im Gehäuse (2) montiert ist.

7. Vorrichtung nach Anspruch 6, **dadurch gekennzeichnet, dass** die Gleitrichtung des Steuerorgans (10) im Wesentlichen parallel zu den Verschiebungsrichtungen der Ventile (1) ist.

8. Vorrichtung nach einem der vorhergehenden Ansprüche, **dadurch gekennzeichnet, dass** der Anschlag (16) und das Steuerorgan (10) bei ihrer jeweiligen Drehung in Eingriff zusammenwirken, und dass, wenn das Steuerorgan (10) in einer Eingriffsstellung ist, die Drehachsen des Anschlags (16) bzw. des Steuerorgans (10) im Wesentlichen parallel sind.

9. Vorrichtung nach einem der vorhergehenden Ansprüche, **dadurch gekennzeichnet, dass** der Anschlag (16) einen Ring (36) mit Innengewinde aufweist, der auf das Außengewinde einer Hülse (26) montiert ist, die mit Eingriffsmitteln versehen ist, wobei die Hülse (26) frei drehend und in Translationsrichtung bezüglich des Gehäuses (2) blockiert montiert ist, und dass der Ring (36) mit Innengewinde bezüglich des Gehäuses (2) in Drehung blockiert ist, damit die Drehung der Hülse (26) die Verschiebung des Rings (36) mit Innengewinde entlang der Hülse (26) bewirkt.

10. Vorrichtung nach Anspruch 9, **dadurch gekennzeichnet, dass** die Hülse (26) die allgemeine Form eines zylindrischen Rohrs hat, von dem ein Ende einen Kragen aufweist, und dass die Eingriffsmittel auf dem Kragen ausgebildet sind.

11. Vorrichtung nach einem der vorhergehenden Ansprüche, **dadurch gekennzeichnet, dass** die Führungs- und Positionierungsmittel elastische Mittel (24) aufweisen, die das Steuerorgan (10) in eine der Eingriffsstellungen beaufschlagen.

12. Vorrichtung nach einem der vorhergehenden Ansprüche, **dadurch gekennzeichnet, dass** das Steuerorgan (10) einen Körper in Form einer Stange und ein Zahnrad (8) aufweist, das in Höhe eines der Enden des Körpers geformt ist.

13. Vorrichtung nach einem der vorhergehenden Ansprüche, **dadurch gekennzeichnet, dass** das Steuerorgan (10) ein Ende hat, das im Wesentlichen in Höhe einer Seite des Gehäuses (2) bündig anliegt und Mittel (14) zur Kopplung mit einem Einstellorgan aufweist.

14. Vorrichtung nach einem der vorhergehenden Ansprüche, **dadurch gekennzeichnet, dass** sie für jedes Ventil (1) eine Platte (3) aufweist, die in Translation fest mit der Stange des Ventils (1) verbunden ist, wobei die Platte (3) zwischen zwei Magnetisierungsmitteln (4, 5) angeordnet ist, und zwei gegenwirkende Federn die Einheit aus Ventil und Platte (1, 3) in eine Gleichgewichtsstellung beaufschlagen.

15. Verbrennungsmotor, der mit mindestens einem Paar von Ventilen ausgestattet ist, **dadurch gekennzeichnet, dass** er eine Betätigungsvorrichtung nach einem der vorhergehenden Ansprüche aufweist.
